# EUROPÄISCHE PATENTSCHRIFT

(11) **EP 2 948 399 B1**
(45) Veröffentlichungstag und Bekanntmachung des Hinweises auf die Patenterteilung: **02.05.2018**
(21) Anmeldenummer: 14700158.0
(22) Anmeldetag: 08.01.2014
(51) Int. Cl.: B65H 67/048, B65H 54/74

(54) **AUFSPULMASCHINE**
WINDING MACHINE
BOBINEUSE

(30) Priorität: 24.01.2013 DE 102013001152
(43) Veröffentlichungstag der Anmeldung: 02.12.2015
(73) Patentinhaber: Oerlikon Textile GmbH & Co. KG, 42897 Remscheid (DE)
(72) Erfinder: SCHRÖTER, Michael, 42899 Remscheid (DE); LENNEMANN, Friedrich, 24534 Neumünster (DE); SCHÄFER, Klaus, 42897 Remscheid (DE)
(74) Vertreter: Neumann, Ditmar
(86) Internationale Anmeldenummer: PCT/EP2014/050209
(87) Internationale Veröffentlichungsnummer: WO 2014/114490

(56) Entgegenhaltungen:
- WO-A1-2005/108263
- WO-A1-2011/144732
- WO-A1-2012/045855
- DE-A1-102006 061 332
- DE-C- 496 381
- DE-C- 529 699
- DE-C- 543 146
- FR-A1- 2 718 157
- US-A- 1 809 660

## Beschreibung

Die Erfindung betrifft eine Aufspulmaschine zum kontinuierlichen Aufwickeln synthetischer Fäden gemäß dem Oberbegriff des Anspruchs 1.

Eine gattungsgemäße Aufspulmaschine ist beispielsweise aus der WO 2005/082759 A1 bekannt.

Bei der Herstellung von synthetischen Fäden in Schmelzspinnanlagen ist es üblich, dass die Fäden am Ende des Prozesses zu Spulen aufgewickelt werden. In Abhängigkeit von dem jeweiligen Herstellungsprozess und dem Fadentyp werden dabei unterschiedliche Systeme zum Aufwickeln der Fäden eingesetzt.

So ist aus der WO 2005/082759 A1 eine Aufspulmaschine bekannt, die mehrere drehbar gelagerte Spulrevolver mit jeweils zwei auskragenden Spulspindeln aufweist. Die Spulspindeln dienen dabei zur Aufnahme mehrerer Spulen, so dass eine möglichst große Anzahl von Fäden gleichzeitig zu Spulen aufgewickelt werden können. Hierbei sind den Spulrevolvern Kontaktwalzen und Changiereinheiten zugeordnet, die im mittleren Bereich zwischen den Spulrevolvern angeordnet sind. Damit wird eine sehr kompakte Anordnung der Aggregate innerhalb der Aufspulmaschine erreicht. Derartige Aufwickelmaschinen werden vorzugsweise als sogenannte Doppelwickler betrieben, die zwei gegensinnig angetriebene Spulrevolver enthalten. Derartige Aufspulmaschinen werden daher bevorzugt in Schmelzspinnprozessen eingesetzt, bei welchen eine große Anzahl von Fäden innerhalb einer Spinnposition parallel nebeneinander erzeugt wird.

Bei der Herstellung von gekräuselten Fäden, die beispielsweise als Teppichgarn verwendet werden, ist es auch bekannt, innerhalb einer Spinnposition nur einen einzigen Faden herzustellen. Wie beispielsweise aus der DE 10 2006 061 332 A1 bekannt ist, werden hierzu Aufspulmaschinen verwendet, die nur einen drehbaren Spulrevolver mit zwei auskragenden Spulspindeln aufweisen, denen eine Kontaktwalze und eine Changiereinrichtung zum Aufwickeln des Fadens zugeordnet sind. Hierbei ist es bekannt, die Antriebe der Aufspulmaschine mit Antrieben benachbarter Aufspulmaschinen zu kombinieren und über Gruppensteuergeräte anzusteuern. Dies erfordert jedoch in der Regel eine zusätzliche Koordinationssteuerung, um die Abläufe in den Aufspulmaschinen zu koordinieren.

Es ist nun Aufgabe der Erfindung, eine Aufspulmaschine zum kontinuierlichen Aufwickeln synthetischer Fäden der gattungsgemäßen Art zu schaffen, die flexibel zur Aufnahme von Fäden einer Spinnposition oder mehrerer Spinnpositionen geeignet ist.

Ein weiteres Ziel der Erfindung liegt darin, eine Aufspulmaschine der gattungsgemäßen Art bereitzustellen, die das Aufwickeln der Fäden in mehreren Fadenscharen mit möglichst geringem Steuerungsaufwand ermöglicht.

Diese Aufgabe wird erfindungsgemäß dadurch gelöst, dass die Spulrevolver gleichsinnig antreibbar ausgebildet sind die Kontaktwalzen und die

Changiereinheiten symmetrisch mit dem Teilungsabstand der Spulrevolver entlang einer Maschinenlängsseite am Maschinengestell gehalten sind.

Vorteilhafte Weiterbildungen der Erfindung sind durch die Merkmale und Merkmalskombinationen der Unteransprüche definiert.

Die Erfindung zeichnet sich dadurch aus, dass die Wickelstellen an den Spulrevolvern mit den zugeordneten Kontaktwalzen und Changiereinheiten identisch ausgebildet sind und somit eine synchrone Aufwicklung der Fäden an jedem der Spulrevolver ausführbar ist. Damit werden in jeder Wickelstelle sehr hohe Gleichmäßigkeiten bei der Wicklung der Spulen erreicht. Durch den gleichsinnigen Antrieb aller Spulrevolver lassen sich zudem die Spulwechselvorgänge synchron in den benachbarten Wickelstellen ausführen.

Um die Positionsgenauigkeit der Spulrevolver in dem Maschinengestell zu gewährleisten, ist die Weiterbildung der Erfindung bevorzugt ausgeführt, bei welcher der Revolverantrieb durch einen Elektromotor und einen Riemenantrieb und/oder Kettenantrieb ausgeführt ist. So lässt sich die Drehposition des Elektromotors unmittelbar über einen Zahnriemen oder eine Kette direkt auf die eingebundenen Spulrevolver übertragen.

Um beim Anwachsen der Spulen während des Aufwickelns der Fäden in jeder der Wickelstellen gleiche Bedingungen zu erhalten, sind die Changiereinheiten bevorzugt gemeinsam an einem Changierträger angeordnet, der sich oberhalb der Spulrevolver entlang der Wickelstellen erstreckt. Hierbei ist besonders vorteilhaft, wenn die den Wickelstellen zugeordneten Kontaktwalzen an einem beweglichen Walzenträger gehalten sind, so dass die Ausweichbewegung während des Aufwickelns der Fäden sowohl durch synchrone Bewegung der Spulrevolver oder durch Bewegung des Walzenträgers erfolgen kann.

Um in jeder Wickelstelle identische Fadenablagen über die Kontaktwalze zu erhalten, stützt sich gemäß einer vorteilhaften Weiterbildung der Erfindung der Changierträger an dem Walzenträger ab, so dass die freie Fadenlänge zwischen der Changiereinrichtung und der Kontaktwalze bei jeder Paarung von Changiereinrichtung und Kontaktwalze konstant ist.

Um die Fäden auch bei höheren Aufspulgeschwindigkeiten zu Kreuzspulen wickeln zu können, werden die Changiereinheiten in den Wickelstellen bevorzugt durch jeweils eine Flügelchangiereinrichtung gebildet, die gegensinnig antreibbare Rotorflügel aufweist, wobei die Flügelchangiereinrichtungen gemeinsam durch einen Changierantrieb antreibbar sind.

Der Changierantrieb wird vorteilhaft durch einen Elektromotor und einen Riemenantrieb gebildet, wobei jedem der Flügelchangiereinrichtungen ein Verteilergetriebe zugeordnet ist, um das Drehmoment des Riementriebes auf beide Rotorflügel gleichmäßig zu verteilen.

Die an den Spulrevolvern angeordneten Spulspindeln werden durch separate Spindelantriebe angetrieben. Um das synchrone Aufwickeln der Fäden in den Wickelstellen zu gewährleisten, sind gemäß einer vorteilhaften Weiterbildung der Erfindung die Spindelantriebe einer Gruppe von Spulspindeln gemeinsam über ein Gruppensteuergerät gesteuert. So lassen sich insbesondere die Beschleunigungen und Abbremsungen der Spulspindel während eines Spulwechsels synchron an jedem der Spulrevolver ausführen.

Damit während des Aufwickelns der Fäden an jedem der Spulspindeln eine identische Aufwickelgeschwindigkeit vorherrscht, ist das Gruppensteuergerät mit einem Drehzahlsensor gekoppelt, der einer der Kontaktwalzen zugeordnet ist. So lässt sich an einer der Wickelstellen die Drehzahl der Kontaktwalze nutzen, um an jeder der benachbarten Spulspindeln identische Aufwickelgeschwindigkeiten einzuhalten.

Um eine möglichst flexible Fadenführung aus den Spinnpositionen heraus zu ermöglichen, sind oberhalb der Changiereinheiten mehrere Umlenkrollen vorgesehen, die auf die Wickelstellen verteilt gehalten sind. So lässt sich eine Separierung der Fäden auch bei größeren Umlenkungen mit geringen Fadenreibungen ausführen.

Je nach Bedarf ist es möglich, die Wickelstellen innerhalb der Aufspulmaschine derart auszubilden, dass pro Wickelstelle eine Faden zu einer Spule oder pro Wickelstelle mehrere Fäden zu mehreren Spulen gewickelt werden.

Die erfindungsgemäße Aufspulmaschine ist nachfolgend anhand eines Ausführungsbeispiels unter Bezug auf die beigefügten Figuren näher erläutert.

Es stellen dar:
- Fig. 1: schematisch eine Vorderansicht einer Maschinenlängsseite des Ausführungsbeispiels der erfindungsgemäßen Aufspulmaschine
- Fig. 2: schematisch eine Seitenansicht quer zur Maschinenlängsseite des Ausführungsbeispiels aus Fig. 1
- Fig. 3: schematisch eine Draufsicht des Ausführungsbeispiels aus Fig. 1
- Fig. 4: schematisch eine Rückansicht der Maschinenlängsseite des Ausführungsbeispiels aus Fig. 1

In den Fig. 1 bis 4 ist ein erstes Ausführungsbeispiel der erfindungsgemäßen Aufspulmaschine in mehreren Ansichten dargestellt. Fig. 1 zeigt eine Vorderansicht einer Maschinenlängsseite der Aufspulmaschine, Fig. 2 eine Seitenansicht quer zur Maschinenlängsseite, Fig. 3 eine Draufsicht und Fig. 4 eine Rückansicht der Maschinenlängsseite des Ausführungsbeispiels. Insoweit kein ausdrücklicher Bezug zu einer der Figuren gemacht ist, gilt die nachfolgende Beschreibung für alle Figuren.

Das Ausführungsbeispiel der erfindungsgemäßen Aufspulmaschine weist mehrere Spulrevolver 2.1 bis 2.4 auf, die nebeneinander jeweils drehbar gelagert in einem Maschinengestell 1 angeordnet sind. Die Spulrevolver 2.1 bis 2.4 bilden nebeneinander eine Maschinenlängsseite der Aufspulmaschine. Jeder der Spulrevolver 2.1 bis 2.4 trägt zwei auskragende Spulspindeln zur Aufnahme von Spulhülsen, an deren Umfang jeweils ein Faden zu einer Spule wickelbar ist.

Wie aus den Fig. 1 und 4 hervorgeht, sind die an den Spulrevolvern 2.1 bis 2.4 gehaltenen ersten Spulspindeln mit dem Bezugszeichen 4.1 bis 4.4 gekennzeichnet. Den ersten Spulspindeln 4.1 bis 4.4 sind auf einer Rückseite zur Maschinenlängsseite die Spindelantriebe 17.1 bis 17.4 zugeordnet. Die Spindelantriebe 17.1 bis 17.4 werden gemeinsam über ein Gruppensteuergerät 19.1 angesteuert.

Die an den Spulrevolvern 2.1 bis 2.4 gehaltenen zweiten Spulspindeln sind mit den Bezugszeichen 5.1 bis 5.4 gekennzeichnet. Die zweite Spulspindeln 5.1 bis 5.4 sind an den Spulrevolvern 2.1 bis 2.4 um jeweils 180° versetzt zu den ersten Spulspindeln 4.1 bis 4.4 an den Spulrevolvern 2.1 bis 2.4 gehalten. Die zweiten Spulspindeln 5.1 bis 5.4 sind separate Spindelantriebe zugeordnet, die in Fig. 4 mit dem Bezugszeichen 18.1 bis 18.4 gekennzeichnet sind. Die Spindelantriebe 18.1 bis 18.4 werden über ein Gruppensteuergerät 19.2 gesteuert.

Bei der in Fig. 1 dargestellten Situation sind die ersten Spulspindeln 4.1 bis 4.4 in einer oberen Position zum Wickeln einer Spule gehalten. Die zweiten Spulspindeln 5.1 und 5.4 werden in einer unteren Wechselposition gehalten.

Die Spulspindeln 4.1 bis 4.4 und 5.1 bis 5.4 lassen sich durch die Drehbewegung der Spulrevolver 2.1 bis 2.4 zu einem kontinuierlichen Aufwickeln von Fäden verschwenken. Wie aus der Darstellung in Fig. 4 hervorgeht, sind den Spulrevolvern 2.1 bis 2.4 ein gemeinsamer Revolverantrieb 15 zugeordnet. Der Revolverantrieb 15 wird in diesem Ausführungsbeispiel durch einen Elektromotor 15.1 und einen Riemenantrieb 15.2 gebildet. Der Riemenantrieb 15.2 weist einen umlaufenden Zahnriemen 15.3 auf, der mit den Spulrevolvern 2.1 bis 2.4 zu Übertragung eines Drehmomentes gekoppelt ist. Somit lassen sich die Spulrevolver 2.1 bis 2.4 synchron durch den Revolverantrieb 15 bewegen.

Der in Fig. 4 schematisch durch gestrichelte Linien angedeutete Riemenantrieb 15.2 lässt sich vorteilhaft auch als ein Kettenantrieb ausführen. Wesentlich hier ist, dass die Drehwinkelvorgaben des Elektromotors 15.1, der vorzugsweise durch einen Schrittmotor ausgeführt ist, positionsgenau auf alle Spulrevolver 2.1 bis 2.4 synchron übertragen werden.

Wie insbesondere aus den Fig. 1 und 2 hervorgeht, bilden die Spulrevolver 2.1 bis 2.4 gemeinsam mit zugeordneten Kontaktwalzen und Changiereinheiten jeweils eine Wickelstelle 3.1 bis 3.4. In den Wickelstellen 3.1 bis 3.4 wirken die Spulspindeln 4.1 bis 4.4 zum Aufwickeln von Fäden mit einer Kontaktwalze und einer Changiereinheit zusammen. So ist der Wickelstelle 3.1 die Kontaktwalze 6.1 und die Changiereinheit 7.1 zugeordnet. Die Kontaktwalzen 6.1 bis 6.4 und die Changiereinheiten 7.1 bis 7.4 sind symmetrisch nebeneinander angeordnet, wobei ein durch die Spulrevolver 2.1 bis 2.4 vorgegebener Teilungsabstand auch gleich einem Teilungsabstand zwischen den benachbarten Kontaktwalzen 6.1 bis 6.4 und gleich einem Teilungsabstand zwischen den Changiereinheiten 7.1 bis 7.4 ist. Insoweit ist jede Wickelstelle 3.1 bis 3.4 identisch ausgeführt. Die Wickelstellen 3.1 bis 3.4 erstrecken sich somit entlang einer Maschinenlängsseite der Aufspulmaschine. Die Maschinenlängsseite der Aufspulmaschine verläuft parallel zu einem sogenannten Doffgang, der zum Abtransport der fertig gewickelten Spulen dient. So lassen sich die Wickelstellen 3.1 bis 3.4 aus dem parallel zur Maschinenlängsseite verlaufenden Doffgang heraus bedienen.

Wie aus der Darstellung in Fig. 1 hervorgeht, sind die Kontaktwalzen 6.1 bis 6.4 der Wickelstellen 3.1 bis 3.4 gemeinsam an einem Walzenträger 12 drehbar gehalten. Der Walzenträger 12 ist beweglich an dem Maschinengestell 1 geführt, wobei die Bewegung des Walzenträgers 12 durch die Hubzylinder 13.1 und 13.2 an dem Maschinengestell 1 ausgeführt werden. Oberhalb des Walzenträgers 12 stützt sich ein Changierträger 11 ab, der die Changiereinheiten 7.1 bis 7.4 trägt.

Wie insbesondere aus den Fig. 2 und 3 hervorgeht, sind die Wickelstellen 3.1 und 3.4 jeweils einfädig ausgebildet, so dass nur ein Faden pro Wickelstelle 3.1 bis 3.4 zu einer Spule gewickelt werden kann.

An dieser Stelle sei ausdrücklich erwähnt, dass die Wickelstellen 3.1 bis 3.4 auch ohne Probleme mehrfädig ausgeführt werden können, so dass pro Wickelstelle 3.1 bis 3.4 mehrere Fäden gleichzeitig zu Spulen gewickelt werden.

Bei der insbesondere in den Fig. 2 und 3 dargestellten einfädigen Ausbildungen der Wickelstellen 3.1 bis 3.4 sind die Changiereinheiten 7.1 bis 7.4 pro Wickelstelle 3.1 bis 3.4 durch eine Flügelchangiereinheit 8 mit zwei gegensinnig rotierenden Rotorflügeln 9.1 bis 9.2 ausgeführt. Die Rotorflügel 9.1 und 9.2 führen den Faden abwechselnd entlang eines Leitlineals 21, um an der zugeordneten Spulspindel 4.1 bis 4.4 jeweils eine Kreuzspule zu wickeln. Die Flügelchangiereinrichtung 8 der Changiereinheiten 7.1 bis 7.4 werden gemeinsam über einen Changierantrieb 16 angetrieben. Der Changierantrieb 16 ist in diesem Ausführungsbeispiel durch einen Elektromotor 16.1 und einen Riemenantrieb 16.2 ausgeführt. Innerhalb der Flüglchangiereinrichtung sorgt ein Verteilergetriebe 10 zur Verteilung des Drehantriebes auf beide Rotorflügel 9.1 und 9.2, die gegensinnig umlaufen. Der Riemenantrieb 16.2 des Changierantriebes 16 ist in Fig. 3 schematisch dargestellt, wobei die Antriebsräder und Treibräder hier nicht näher beschrieben sind.

Wie aus der Darstellung in Fig. 1 hervorgeht, erfolgt die Zuführung der Fäden zu den Wickelstellen 3.1 bis 3.4 durch Umlenkrollen 14.1 bis 14.4. Die Umlenkrollen 14.1 bis 14.4 sind auf die Wickelstellen 3.1 und 3.4 verteilt und ermöglichen eine flexible Zuführung der Fäden aus einer vorgeordneten Spinneinrichtung. In Fig. 1 ist beispielhaft eine seitlich neben den Wickelstellen 3.1 bis 3.4 angeordnete Galette 22 angeordnet, um eine Fadenschar den Wickelstellen 3.1 bis 3.4 zuzuführen, wobei die Separierung der Fäden durch die Umlenkrollen 14.1 bis 14.4 erfolgt.

Das Ausführungsbeispiel der erfindungsgemäßen Aufspulmaschine wickelt die Fäden in den Wickelstellen 3.1 bis 3.4 synchron zu Spulen auf. So werden die Changiereinheiten 7.1 bis 7.4 und die Spulspindeln 4.1 bis 4.4 synchron über die zugeordneten Antriebe angetrieben. Die Ablage der Fäden auf die Spulenoberflächen erfolgt durch die Kontaktwalzen 6.1 bis 6.4, die am Umfang der jeweils gewickelten Spulen anliegt. Um bei wachsender Spule eine konstante Aufwickelgeschwindigkeit zu erhalten, wird an einer der Kontaktwalzen 6.1 bis 6.4 über einen Drehzahlsensor 20 die Drehzahl erfasst und über die Steuerung der Spindelantriebe 17.1 bis 17.4 konstant gehalten, wie aus der Darstellung in Fig. 4 hervorgeht.

Um das Anwachsen der Spulen zu ermöglichen, lässt sich in den Wickelstellen 3.1 bis 3.4 eine Ausweichbewegung durch den Walzenträger 12 oder alternativ durch die Spulrevolver 2.1 bis 2.4 ausführen.

Sobald die an den Spulspindeln 4.1 bis 4.4 gewickelten Spulen einen gewünschten Spulendurchmesser erreicht haben, wird ein Wechsel der Spulspindeln eingeleitet, wobei die Spulrevolver 2.1 bis 2.4 synchron über den Revolverantrieb 15 angetrieben werden. So lässt sich die zweite Spulspindel 5.1 bis 5.4 zur Aufnahme des Fadens und zum Beginn einer neuen Spulenwicklung in die obere Position verschwenken.

Die erfindungsgemäße Aufspulmaschine zeichnet sich somit dadurch aus, dass eine Mehrzahl von Wickelstellen, die einer oder mehreren Spinnpositionen zugeordnet sein können, mit geringem Steuerungsaufwand betrieben werden können. Um eine Bedienbarkeit der Maschine sowie eine Übertragung der synchronen Antriebe zu gewährleisten, weist die erfindungsgemäße Aufspulmaschine vorzugsweise weniger als fünf gleichsinnig rotierende Spulrevolver auf.

### Bezugszeichenliste

- 1: Maschinengestell
- 2.1 - 2.4: Spulrevolver
- 3.1 - 3.4: Wickelstelle
- 4.1 - 4.4: erste Spulspindel
- 5.1 - 5.5: zweite Spulspindel
- 6.1 - 6.4: Kontaktwalze
- 7.1 - 7.4: Changiereinheit
- 8: Flügelchangiereinrichtung
- 9.1, 9.2: Rotorflügel
- 10: Verteilergetriebe
- 11: Changierträger
- 12: Walzenträger
- 13.1, 13.2: Hubzylinder
- 14.1 - 14.4: Umlenkrolle
- 15: Revolverantrieb
- 15.1: Elektromotor
- 15.2: Riemenantrieb
- 15.3: Zahnriemen
- 16: Changierantrieb
- 16.1: Elektromotor
- 16.2: Riemenantrieb
- 17.1 - 17-4: Spindelantrieb
- 18.1 - 18.4: Spindelantrieb
- 19.1, 19.2: Gruppensteuergerät
- 20: Drehzahlsensor
- 21: Leitlineal
- 22: Galette

## Patentansprüche

1. Aufspulmaschine zum kontinuierlichen Aufwickeln mehrerer Fäden mit mehreren drehbar gelagerten Spulrevolvern (2.1 - 2.4), die jeweils zwei auskragende Spulspindeln (4.1 - 4.4, 5.1 - 5.4) tragen und die mit einem Teilungsabstand nebeneinander in einem Maschinengestell (1) gehalten sind, mit mehreren Changiereinheiten (7.1 - 7.4) und mehreren Kontaktwalzen (6.1 - 6.4), die gemeinsam mit den Spulrevolvern (2.1 - 2.4) mehrere Wickelstellen (3.1 - 3.4) bilden, wobei den Spulrevolvern (2.1 - 2.4) ein gemeinsamer Revolverantrieb (15) zugeordnet ist,
**dadurch gekennzeichnet, dass**
die Spulrevolver (2.1 - 2.4) gleichsinnig und synchron antreibbar ausgebildet sind und dass die Kontaktwalzen (6.1 - 6.4) und die Changiereinheiten (7.1 - 7.4) symmetrisch mit dem Teilungsabstand der Spulrevolver (2.1 - 2.4) entlang einer Maschinenlängsseite am Maschinengestell (1) gehalten sind.

2. Aufspulmaschine nach Anspruch 1,
**dadurch gekennzeichnet, dass**
der Revolverantrieb (15) der Spulrevolver (2.1 - 2.4) durch einen Elektromotor (15.1) und einen Riemenantrieb (15.2) und/oder Kettenantrieb gebildet ist.

3. Aufspulmaschine nach Anspruch 1 oder 2,
**dadurch gekennzeichnet, dass**
die Changiereinheiten (7.1 - 7.4) nebeneinander durch einen Changierträger (11) gehalten sind, welcher Changierträger (11) sich oberhalb der Spulrevolver (2.1 - 2.4) entlang der Wickelstellen (3.1 - 3.4) erstreckt.

4. Aufspulmaschine nach einem der Ansprüche 1 bis 3,
**dadurch gekennzeichnet, dass**
die Kontaktwalzen (6.1 - 6.4) nebeneinander durch einen Walzenträger (12) gehalten sind und dass der Walzenträger (12) beweglich an dem Maschinengestell (1) geführt ist.

5. Aufspulmaschine nach Anspruch 4,
**dadurch gekennzeichnet, dass**
der Changierträger (11) durch den Walzenträger (12) an dem Maschinengestell (1) gehalten ist.

6. Aufspulmaschine nach einem der Ansprüche 1 bis 5,
**dadurch gekennzeichnet, dass**
die Changiereinheiten (7.1 - 7.4) in den Wickelstellen (3.1 - 3.4) durch jeweils eine Flügelchangiereinrichtung (8) mit gegensinnig antreibbaren Rotorflügeln (9.1, 9.2) gebildet sind und dass die Flügelchangiereinrichtungen (8) gemeinsam durch einen Changierantrieb (16) antreibbar sind.

7. Aufspulmaschine nach Anspruch 6,
**dadurch gekennzeichnet, dass**
der Changierantrieb (16) durch einen Elektromotor (16.1) und einen Riemenantrieb (16.2) gebildet ist, wobei jedem der Flügelchangiereinrichtungen (8) ein von mehreren Verteilergetrieben (10) zugeordnet ist.

8. Aufspulmaschine nach einem der Ansprüche 1 bis 7,
**dadurch gekennzeichnet, dass**
den Spulspindeln (4.1 - 4.4) an den Spulrevolvern (2.1 - 2.4) separate Spindelantriebe (17.1 - 17.4) zugeordnet sind und dass die Spindelantriebe (17.1 - 17.4) einer Gruppe von Spulspindeln (4.1 - 4.4) gemeinsam über ein Gruppensteuergerät (19.1) gesteuert werden.

9. Aufspulmaschine nach Anspruch 8,
**dadurch gekennzeichnet, dass**
das Gruppensteuergerät (19.1) mit einem Drehzahlsensor (20) gekoppelt ist, der einer der Kontaktwalzen (6.1) zugeordnet ist.

10. Aufspulmaschine nach einem der Ansprüche 1 bis 9,
**dadurch gekennzeichnet, dass**
oberhalb der Changiereinheiten (7.1 - 7.4) mehrere Umlenkrollen (14.1 - 14.4) angeordnet sind, die auf die Wickelstellen (3.1 - 3.4) verteilt gehalten sind.

11. Aufspulmaschine nach einem der Ansprüche 1 bis 10,
**dadurch gekennzeichnet, dass**
die Wickelstellen (3.1 - 3.4) derart ausgebildet sind, dass pro Wickelstelle (3.1 - 3.4) ein Faden zu einer Spule oder mehrere Fäden zu mehreren Spulen gewickelt werden.

## Claims

1. A take-up winding machine for continuously coiling a plurality of threads, having a plurality of rotatably mounted winding turrets (2.1 - 2.4) which in each case support two protruding winding spindles (4.1 - 4.4, 5.1 - 5.4) and which are held beside one another in a machine frame (1) so as to be spaced apart by a pitch, having a plurality of traversing units (7.1 - 7.4) and a plurality of contact rollers (6.1 - 6.4) which together with the winding turrets (2.1 - 2.4) form a plurality of coiling positions (3.1 - 3.4), wherein the winding turrets (2.1 - 2.4) are assigned one common turret drive (15),
**characterized in that**
the winding turrets (2.1 - 2.4) are configured so as to be drivable in the same direction and synchronously, and **in that** the contact rollers (6.1 - 6.4) and the traversing units (7.1 - 7.4) are held on the machine frame (1) along one machine longitudinal side so as to be symmetrical to the pitch of the winding turrets (2.1 - 2.4).

2. The take-up winding machine as claimed in claim 1, **characterized in that**
the turret drive (15) of the winding turrets (2.1 - 2.4) is formed by an electric motor (15.1) and a belt drive (15.2) and/or a chain drive.

3. The take-up winding machine as claimed in claim 1 or 2,
**characterized in that**
the traversing units (7.1 - 7.4) are held beside one another by a traverse support (11), which traverse support (11) extends above the winding turrets (2.1 - 2.4) along the coiling positions (3.1 - 3.4).

4. The take-up winding machine as claimed in one of claims 1 to 3,
**characterized in that**
the contact rollers (6.1 - 6.4) are held beside one another by a roller support (12), and **in that** the roller support (12) is movably guided on the machine frame (1).

5. The take-up winding machine as claimed in claim 4,
**characterized in that**
the traverse support (11) is held on the machine frame (1) by the roller support (12).

6. The take-up winding machine as claimed in one of claims 1 to 5,
**characterized in that**
the traversing units (7.1 - 7.4) in the coiling positions (3.1 - 3.4) are formed by in each case one wing-type traversing installation (8) by way of rotor wings (9.1, 9.2) which are drivable in opposite directions, and **in that** the wing-type traversing installations (8) are collectively drivable by way of one traverse drive (16).

7. The take-up winding machine as claimed in claim 6,
**characterized in that**
the traverse drive (16) is formed by an electric motor (16.1) and a belt drive (16.2), wherein each of the wing-type traversing installations (8) is assigned one of a plurality of transfer cases (10).

8. The take-up winding machine as claimed in one of claims 1 to 7,
**characterized in that**
the winding spindles (4.1 - 4.4) on the winding turrets (2.1 - 2.4) are assigned separate winding drives (17.1 - 17.4), and **in that** the winding drives (17.1 - 17.4) of one group of winding spindles (4.1 - 4.4) are collectively controlled by way of one group controller (19.1).

9. The take-up winding machine as claimed in claim 8, **characterized in that**
the group controller (19.1) is linked to a revolution sensor (20) which is assigned to one of the contact rollers (6.1).

10. The take-up winding machine as claimed in one of claims 1 to 9,
**characterized in that**
a plurality of deflection rollers (14.1 - 14.4) which are held so as to be distributed across the coiling positions (3.1 - 3.4) are disposed above the traversing units (7.1 - 7.4).

11. The take-up winding machine as claimed in one of claims 1 to 10,
**characterized in that**
the coiling positions (3.1 - 3.4) are configured in such a manner that per coiling position (3.1 - 3.4) one thread is coiled to form one package or a plurality of threads are coiled to form a plurality of packages.

## Revendications

1. Bobineuse pour l'enroulement continu de plusieurs fils avec plusieurs revolvers à bobines (2.1 - 2.4) logés de manière rotative qui portent chacun deux broches de bobine en saillie (4.1 - 4.4, 5.1 - 5.4) et qui sont retenus dans un bâti de machine (1) les uns à côté des autres avec une distance de séparation, avec plusieurs unités de changement (7.1 - 7.4) et plusieurs rouleaux de contact (6.1 - 6.4) qui forment, conjointement avec les revolvers à bobines (2.1 - 2.4), plusieurs zones d'enroulement (3.1 - 3.4), un entraînement de revolvers commun (15) étant associé aux revolvers à bobines (2.1 - 2.4),
**caractérisée en ce que**
les revolvers à bobines (2.1 - 2.4) sont réalisés de manière à pouvoir être entraînés dans le même sens et de manière synchrone et **en ce que** les rouleaux de contact (6.1 - 6.4) et les unités de changement (7.1 - 7.4) sont retenus symétriquement avec la distance de séparation des revolvers à bobines (2.1 - 2.4) le long d'un côté longitudinal de machine sur le bâti de machine (1).

2. Bobineuse selon la revendication 1,
**caractérisée en ce que**
l'entraînement de revolvers (15) des revolvers à bobines (2.1 - 2.4) est formé par un moteur électrique (15.1) et un entraînement à courroie (15.2) et/ou un entraînement à chaîne.

3. Bobineuse selon la revendication 1 ou 2,
**caractérisée en ce que**
les unités de changement (7.1 - 7.4) sont retenues les unes à côté des autres par un support de changement (11), lequel support de changement (11) s'étend au-dessus des revolvers à bobines (2.1 - 2.4) le long des zones d'enroulement (3.1 - 3.4).

4. Bobineuse selon l'une quelconque des revendications 1 à 3,
**caractérisée en ce que**
les rouleaux de contact (6.1 - 6.4) sont retenus les uns à côté des autres par un support de rouleaux (12) et **en ce que** le support de rouleaux (12) est guidé de manière déplaçable sur le bâti de machine (1).

5. Bobineuse selon la revendication 4,
**caractérisée en ce que**
le support de changement (11) est retenu par le support de rouleaux (12) sur le bâti de machine (1).

6. Bobineuse selon l'une quelconque des revendications 1 à 5,
**caractérisée en ce que**
les unités de changement (7.1 - 7.4) dans les zones d'enroulement (3.1 - 3.4) sont formées à chaque fois par un dispositif de changement à pales (8) avec des pales de rotor pouvant être entraînées en sens inverse (9.1, 9.2) et **en ce que** les dispositifs de changement à pales (8) peuvent être entraînés ensemble par un entraînement de changement (16).

7. Bobineuse selon la revendication 6,
**caractérisée en ce que**
l'entraînement de changement (16) est formé par un moteur électrique (16.1) et un entraînement à courroie (16.2), une parmi plusieurs boîtes de transfert (10) étant associée à chacun des dispositifs de changement à pales (8).

8. Bobineuse selon l'une quelconque des revendications 1 à 7,
**caractérisée en ce que**
des entraînements de bobines séparés (17.1 - 17.4) sont associés aux broches de bobines (4.1 - 4.4) au niveau des revolvers à bobines (2.1 - 2.4) et **en ce que** les entraînements de bobines (17.1 - 17.4) d'un groupe de broches de bobines (4.1 - 4.4) sont commandés en commun par le biais d'un appareil de commande de groupe (19.1).

9. Bobineuse selon la revendication 8,
**caractérisée en ce que**
l'appareil de commande de groupe (19.1) est accouplé à un capteur de vitesse de rotation (20) qui est associé à l'un des rouleaux de contact (6.1).

10. Bobineuse selon l'une quelconque des revendications 1 à 9,
**caractérisée en ce**
**qu'**au-dessus des unités de changement (7.1 - 7.4) sont disposées plusieurs poulies de renvoi (14.1 - 14.4) qui sont retenues de manière répartie sur les zones d'enroulement (3.1 - 3.4).

11. Bobineuse selon l'une quelconque des revendications 1 à 10,
**caractérisée en ce que**
les zones d'enroulement (3.1 - 3.4) sont réalisées de telle sorte qu'un fil soit enroulé pour former une bobine ou que plusieurs fils soient enroulés pour former plusieurs bobines dans chaque zone d'enroulement (3.1 - 3.4).
